# EUROPÄISCHE PATENTSCHRIFT

(11) **EP 0 154 215 B1**
(45) Veröffentlichungstag und Bekanntmachung des Hinweises auf die Patenterteilung: **30.09.1987**
(21) Anmeldenummer: 85101509.9
(22) Anmeldetag: 13.02.1985
(51) Int. Cl.: F16B 7/00

(54) **Vorrichtung zum lös- und drehbaren Verbinden von mindestens zwei Gestellelementen**
Device for detachably and rotatingly connecting at least two elements of a rack
Dispositif pour raccord détachable et rotatif d'au moins deux éléments d'une étagère

(30) Priorität: 03.03.1984 DE 3408009
(43) Veröffentlichungstag der Anmeldung: 11.09.1985
(73) Patentinhaber: Küttenbaum, Valentin, D-88471 Laupheim (DE)
(72) Erfinder: Küttenbaum, Valentin, D-88471 Laupheim (DE)
(74) Vertreter: Engelhardt, Guido, Dipl.-Ing.

## Beschreibung

Die Erfindung betrifft eine Vorrichtung zum lös-und drehbaren Verbinden von mindestens zwei Gestellelementen, deren jedes ein Spannelement aus Zwei gemeinsam ein Spannmaul bildenden Spannbacken mit Spannmitteln zum Spannen des Spannmauls aufweist (EP-A-92 668).

Es ist inder Praxis vielfach bekannt, Gestellelemente, wie Stangen, Rohre, Platten oder andere Gestellbauteile, mit Hilfe von Spannelementen zu verbinden, die aus zwei gemeinsam ein Spannmaul bildenden Spannbacken mit Spannmitteln zum Spannen und Lösen des Spannmaules bestehen und in einfacher Weise ein Festklemmen an den Gestellelementen ermöglichen. Insbesondere sind in diesem Zusammenhang Vorrichtungen der eingangs genannten Art bekannt, die ein Verbinden mehrerer Gestellelemente dadurch ermöglichen, daß die Spannelemente an einem Verbindungsteil festgeklemmt werden, das je nach der Form der gewünschten Verbindung verschieden gestaltet sein kann, zu meist aber ein zylindrisches Rohr ist, das formschlüssig in die Spannmäuler der Spannelemente paßt. Eine solche Verbindung bietet vor allem die Möglichkeit, die Gestellelemente gegeneinander um die Achse des das Verbindungsteil bildenden Rohres zu verdrehen, wozu allerdings das Spannelement des zu verdrehenden Gestellelementes vorübergehend soweit gelockert werden muß, daß die Spannbacken auf dem Rohr gleiten können. Dann ist aber nicht nur ein Verdrehen, sondern auch ein axiales Verschieben des Spannelementes auf dem Rohr möglich, was wiederum äußerst unerwünscht sein kann, weil es mit der Gefahr verbunden ist, daß das Spannelement und mit ihm auch das von ihm getragene Gestellelement vom Rohr abrutscht und sich die Verbindung insgesamt löst, das Gestellelement also vom Gestellaufbau, überhaupt abfällt. Dadurch kann erheblicher Schaden entstehen, wenn beispielsweise das in Frage stehende Gestellelement ein Gestellboden ist, auf dem teure Gegenstände, wie Fernseher oder dergl., abgesetzt sind.

Daher liegt der Erfindung die Aufgabe zugrunde, eine Vorrichtung der eingangs genannten Art so auszubilden, daß sie ein Verdrehen der miteinander verbundenen Gestellelemente ermöglicht, ohne daß dazu die Spannelemente gelockert oder geöffnet werden müssen.

Diese Aufgabe wird .nach der Erfindung dadurch gelöst, daß die Spannelemente mit ihren Spannmäulern längs einer Drehachse nebeneinander gereiht angeordnet sind und für jedes Gestellelement ein im Spannmaul seines Spannelementes fest einspannbares Drehstück vorgesehen ist, und daß alle Drehstücke jeweils für sich um die Drehachse drehbar, jedoch axial unverstellbar aneinander gelagert und in ihren jeweiligen Drehstellungen gegeneinander feststellbar sind.

Der dadurch erreichte Vorteil besteht im wesentlichen darin, daß die von den Spannelementen bewirkte Verbindung der Gestellelemente auch während deren gegenseitiger Verdrehung voll erhalten bleibt, da die Spannelemente an den Drehstücken auch während der Drehung festgespannt bleiben und die Drehstücke auch dann nicht voneinander lösbar sind, wenn sie gegeneinander verdreht werden und nicht gerade in ihrer jeweiligen Drehstellung festgestellt sind. Im Ergebnis wird der Gestellverbund und Gestellzusammenhalt durch die Möglichkeit des Verdrehens der Gestellelemente in keiner Weise gefährdet.

In bevorzugter Ausführungsform der Erfindung sind die Drehstücke auf einem zur Drehachse koaxialen Zapfen drehbar gelagert und durch axiale Verspannung auf dem Zapfen feststellbar. Als besonders vorteilhaft empfiehlt sich eine Anordnung, bei der eines der Drehstücke mit dem Zapfen undrehbar und unverschiebbar verbunden ist und Zum Verspannen der Drehstücke eine koaxiale im Zapfen geführte Spannschraube vorgesehen ist, die im angezogenen Zustand über eine Spannscheibe axial gegen das ihr nächst liegende Drehstück drückt und dadurch die Drehstücke zwischen sich und dem am Zapfen festen Drehstück verspannt. Zweckmäßig ist die Spannscheibe am Zapfen gegen Verdrehen gesichert, so daß sie an der Drehbewegung der Spannschraube selbst nicht teilnimmt. Zwischen den Drehstücken können Gleitscheiben und zwischen den Drehstücken und dem Zapfen je eine Gleitbuchse vorgesehen sein, so daß sich die Drehstücke leicht gegeneinander und gegenüber dem Zapfen drehen können. Der Zapfen und die ihn aufnehmenden Drehstücke sind in der Regel zylindrisch. Jedoch besteht auch die Möglichkeit, andere als kreisrunde äußere Umrißformen für die Drehstücke und für die ihnen formschlüssig angepaßten Spannmäulern der Spannelemente vorzusehen.

Im folgenden wird die Erfindung an einem in der Zeichnung dargestellten Ausführungsbeispiel näher erläutert. Die einzige Figur zeigt einen Axialschnitt durch eine Vorrichtung nach der Erfindung.

In der Zeichnung sind die beiden miteinander zu verbindenden Gestellelemente mit 1 bezeichnet und der Einfachheit wegen als Rohre kreisrunden Querschnitts ausgebildet. Das in der Zeichnung linke, vertikal stehende Gestellelement trägt zwei Spannelemente 2, das rechte, horizontal liegende Gestellelement ein Spannelement 3. Die Befestigung dieser Spannelemente 2, 3 jeweils am Gestellelement 1 ist im vorliegenden Zusammenhang ohne Bedeutung und daher im einzelnen nicht dargestellt. Jedes dieser Spannelemente 2, 3 besteht aus zwei gemeinsam ein Spannmaul bildenden Spannbacken 2', 3', von welchen in der Zeichnung jeweils nur eine erkennbar ist. Die beiden Spannbacken 2', 3' jedes Spannelementes 2, 3 können durch Spannmittel 4, im Ausfuhrungsbeispiel Spannschrauben, gespannt bzw. gelöst werden. Die Spannelemente 2, 3 sind mit ihren Spannmäulern längs einer Drehachse 5-5 nebeneinander gereiht angeordnet. Für jedes Gestellelement 1 ist ein im Spannmaul der ihm zugeordneten Spannelemente 2, 3 fest einspannbares Drehstück 6, 7 vorgesehen, und diese im Ausführungsbeispiel beiden Drehstücke 6, 7 sind jeweils für sich um die Drehachse 5-5 drehbar, jedoch axial unverstellbar aneinander gelagert und in ihren jeweiligen Drehstellungen gegeneinander feststellbar. Im einzelnen sind dazu die Drehstücke 6, 7 auf einem zur Drehachse 5-5 koaxialen Zapfen 8 gelagert und durch axiale Verspannung auf dem Zapfen 8 gegeneinander feststellbar. Das in der Zeichnung untere Drehstück 7 ist mit dem Zapfen 8 undrehbar und unverschiebbar verbunden, wozu im Ausführungsbeispiel ein den Zapfen 8 und das Drehstück 7 quer durchsetzender Spannstift 9 dient. Das Drehstück 7 selbst ist zweiteilig aufgebaut, nämlich aus einem Drehstückkörper 7.1 und einer auf den Körper 7.1 aufgeschobenen Hülse 7.2, die mit dem Korper 7.1 beispielsweise verklebt oder in anderer Weise fest verbunden ist, so daß sie sich gegenüber dem Körper 7.1 nicht bewegen kann. Zum Verspannen der Drehstücke 6, 7 ist eine koaxial im Zapfen 8 geführte Spannschraube 10 vorgesehen, die in ein im Zapfen 8 vorgesehenes Muttergewinde 11 greift. Die Spannschraube 10 trägt im Ausführungsbeispiel einen Handgriff 12 zur leichten Betätigung, kann aber auch einen Schraubenkopf üblicher Art besitzen, wenn beispielsweise eine Betätigung der Spannschraube 10 nur mittels Schlüssel möglich sein soll. In jedem Fall drückt die Spannschraube 10 im angezogenen Zustand über eine Spannscheibe 13 axial gegen das ihr nächst liegende, in der Zeichnung also obere Drehstück 6, das dazu geringfügig axial über die Stirnfläche 8.1 des Zapfens 8 vorsteht. Wird die Spannschraube 10 angezogen, wird das Drehstück 6 zwischen der Spannscheibe 13 und dem am Zapfen 8 festen Drehstück 7 axial eingeklemmt, so daß Relativdrehungen beider Drehstücke 6, 7 gegeneinander nicht mehr möglich sind. Die Spannscheibe 13 ist am Zapfen gegen Verdrehen gesichert, wozu im Ausführungsbeispiel ein Axialstift 14 dient, der einerseits in die Spannscheibe 13 andererseits in den Zapfen 8 greift. Die Spannscheibe 13 kann daher an den Drehungen der Spannschraube 10 nicht teilnehmen. Im übrigen ist zwischen den Drehstücken 6, 7 eine Gleitscheibe 15 und zwischen dem Drehstück 6 und dem Zapfen 8 eine Gleitbuchse 16 vorgesehen. Der Zapfen 8 und die für ihn vorgesehenen Aufnahmen in den Drehstücken 6, 7 sind zylindrisch. Auch die äußeren Umfangsflächen der Drehstücke 6, 7 sind im Querschnitt kreisrund und den entsprechend kreisrunden Spannmäulern der Spannelemente 2, 3 formschlüssig angepaßt.

Um die beiden Gestellelemente 1 gegeneinander um die Achse 5-5 verdrehen zu können, ist es lediglich erforderlich, die Spannschraube 10 zu lösen. Dabei bleiben aber die Spannelemente 2, 3 an den Drehstücken 6, 7 fest verspannt, so daß sich die Verbindung der beiden Gestellelemente 1 auch während des Drehens nicht lösen kann. Die jeweilige Drehstellung kann durch Anziehen der Spannschraube 10 festgestellt werden.

Das Ausführungsbeispiel zeigt den Fall einer Vorrichtung mit nur zwei Drehstücken 6, 7. Jedoch besteht selbstverständlich die Möglichkeit, auch mehrere gegenüber dem Zapfen 8 drehbere Drehstücke 6 vorzusehen und dazu diese Drehstücke 6 axial nebeneinander auf dem dann entsprechend längeren Zapfen 8 Zu lagern. An der Feststelleinrichtung ändert sich dabei nichts. Durch Anziehen der Spannschraube 10 werden alle nebeneinander gereihten Drehstücke 6 gleichzeitig gegen das am Zapfen 8 feste Drehstück 7 verspannt.

## Patentansprüche

1. Vorrichtung zum lös- und drehbaren Verbinden von mindestens zwei Gestellelementen (1), deren jedes ein Spannelement (2, 3) aus zwei gemeinsam ein Spannmaul bildenden Spannbacken (2', 3') mit Spannmitteln (4) zum Spannen des Spannmauls aufweist, dadurch gekennzeichnet, daß die Spannelemente (2, 3) mit ihren Spannmäulern langs einer Drehachse (5-5) nebeneinander gereiht angeordnet sind' und für jedes Gestellelement (1) ein im Spannmaul seines Spannelementes (2, 3) fest einspannbares Drehstück (6, 7) vorgesehen ist, und daß alle Drehstücke (6, 7) jeweils für sich um die Drehachse (5-5) drehbar, jedoch axial unverstellbar aneinander gelagert und in ihren jeweiligen Drehstellungen gegeneinander feststellbar sind.

2. Vorrichtung nach Anspruch 1, dadurch gekennzeichnet, daß die Drehstücke (6, 7) auf einem zur Drehachse (5-5) koaxialen Zapfen (8) drehbar gelagert und durch axiale Verspannung auf dem Zapfen (8) feststellbar sind.

3. Vorrichtung nach Anspruch 1, dadurch gekennzeichnet, daß eines der Drehstücke (7) mit dem Zapfen (8) undrehbar und unverschiebbar verbunden ist und Zum Verspannen der Drehstücke (6, 7) eine koaxial im Zapfen (8) geführte Spannschraube (10) vorgesehen ist, die im angezogenen Zustand über eine Spannscheibe (13) axial gegen das ihr nächstliegende Drehstück (6) drückt und dadurch die Drehstücke (6, 7) zwischen sich und dem am Zapfen (8) festen Drehstück (7) verspannt.

4. Vorrichtung nach Anspruch 3, dadurch gekennzeichnet, daß die Spannscheibe (13) am Zapfen (8) gegen Verdrehen gesichert ist.

5. Vorrichtung nach den Ansprüchen 2 bis 4, dadurch gekennzeichnet, daß zwischen den Drehstücken (6, 7) Gleitscheiben (15) und zwischen den drehbaren Drehstücken (6, 7) und dem Zapfen (8) je eine Gleitbuchse (16) vorgesehen sind.

6. Vorrichtung nach den Ansprüchen 2 bis 5, dadurch gekennzeichnet, daß der Zapfen (8) und die ihn aufnehmenden Drehstücke (6, 7) zylindrisch sind.

## Claims

1. Device for detachably and rotatingly connecting at least two rack elements (1) each of which having a clamping element (2 3) comprising two clamping jaws (2', 3') with clamping means commonly constituting a clamping opening, characterized in that the clamping elements (2, 3) with their clamping openings are disposed one besides the other along an axis of rotation (5-5) and that for each of the rack elements (1) a piece of rotation (6, 7) is provided being fixedly mountable in the clamping opening of its clamping element (2, 3) and that all of the pieces of rotation (6, 7) are separately rotatable around the axis of rotation (5-5) but axially not adjustably disposed and fixable in their respective position of rotation.

2. Device of claim 1, characterized in that the pieces of rotation (6, 7) are pivotally fixed on a pivot (8) being disposed coaxially regarding the axis of rotation (5-5).

3. Device of claim 1, characterized in that one of the pieces of rotation (7) is non-rotationally and nonshiftably mounted to the pivot (8) and for the clamping of the pieces of rotation (6, 7) a clamping screw (10) guided coaxially in the pivot (8) is provided, which when fixed is pressing axially by means of a clamping disc (13) towards the next located piece of rotation (6) clamping the pieces of rotation (6, 7) between the clamping screw and the piece of rotation (7) mounted to the pivot (8).

4. Device of claim 3, characterized in that the clamping disc (13) is secured at the pivot (8) against rotation.

5. Device of claims 2 through 4, characterized in that between the pieces of rotation (6, 7) slide discs (15) and between the rotatable pieces of rotation (6, 7) and the pivot (8) a slide sleeve (16) are provided.

6. Device of claims 2 through 5, characterized in that the pivot (8) and the pieces of rotation (6, 7) embodying the pivot are cylindrically designed.

## Revendications

1. Dispositif pour raccord détachable et rotatif d'au moins deux éléments d'une étagère (1), dont chaque élément de serrage (2, 3), à partir de deux mors de serrage (2', 3') formant ensemble une mâchoire de serrage commune avec les pièces (4) pour le serrage de la mâchoire, ainsi désigné, de sorte que les éléments de serrage (2, 3) avec leurs mâchoires de serrage sont alignés longitudinalement les uns à côté des autres sur un axe de rotation (5-5). Pour chaque élément d'étagère (1) il est prévu dans la mâchoire de serrage de son élément (2, 3) une pièce rotative (6, 7) pouvant être fixée. Toutes les pièces rotatives (6, 7) pouvant tourner autour de l'axe de rotation (5-5) sont placées les unes à côté des autres mais non réglables axialement et sont fixées à l'opposé dans leurs positions de rotation respectives.

2. Dispositif selon le droit 1, ainsi désigné, de sorte que les pièces rotatives (6, 7) sont placées sur un téton coaxial (8) par rapport à l'axe de rotation (5-5) et sont serrées par ancrage axial sur le téton (8).

3. Dispositif selon le droit 1, ainsi désigné, de sorte qu'une des pièces rotatives (7) est reliée avec le téton (8) de façon qu'elle ne puisse être déplacée ou tournée. Pour l'ancrage des pièces rotatives (6, 7) il est prévu une vis de serrage (10) guidée coaxialement dans le téton (8) qui lorsqu'elle est serrée, presse axialement contre la pièce rotative (6) se trouvant à côté, par l'intermédiaire d'un disque de serrage (13) et serrant ainsi les pièces rotatives (6, 7) entre elles et la pièce . rotative fixe (7) sur le téton (8).

4. Dispositif selon le droit 3, ainsi désigné, de sorte que le disque de serrage (13) sur le téton (8) est freiné contre la torsion.

5. Dispositif selon les droits 2 à 4, ainsi désigné, de sorte qu'entre les pièces rotatives (6, 7) des disques de glissement (15) et entre les pièces rotatives tournables (6, 7) et le téton (8), il est prévu une douille de glissement (16).

6. Dispositif selon le droit 2 à 5, ainsi désigné, de sorte que le téton (8) et les pièces rotatives de support (6, 7) sont cylindriques.
